# FASCICULE DE BREVET EUROPEEN

(11) **EP 2 632 842 B1**
(45) Date de publication et mention de la délivrance du brevet: **27.08.2014**
(21) Numéro de dépôt: 11832118.1
(22) Date de dépôt: 14.10.2011
(51) Int. Cl.: B66C 1/66, B65D 90/00

(54) **DISPOSITIF DE MANUTENTION, NOTAMMENT POUR CONTENEUR NORMALISÉ**
HANDHABUNGSVORRICHTUNG, INSBESONDERE FÜR EINEN STANDARDISIERTEN CONTAINER
HANDLING DEVICE, IN PARTICULAR FOR A STANDARDIZED CONTAINER

(30) Priorité: 28.10.2010 FR 1058882
(43) Date de publication de la demande: 04.09.2013
(73) Titulaire: Societe D'applications Electriques Et Mecaniques -, 78600 Le Mesnil Le Roi (FR)
(72) Inventeur: ARCHER, Michel, Jean Marie, F-78170 La Celle Saint Cloud (FR)
(74) Mandataire: Mazabraud, Xavier
(86) Numéro de dépôt international: PCT/FR2011/052397
(87) Numéro de publication internationale: WO 2012/056143

(56) Documents cités:
- EP-A2- 0 250 188
- GB-A- 2 209 184

## Description

La présente invention se rapporte au domaine des conteneurs utilisés dans le transport international. Elle se rapporte en particulier à un dispositif de manutention d'un tel conteneur. De tels conteneurs, notamment adaptés au transport multimodal, sont notamment définis par les normes IS0668 et ISO1161. L'invention n'est bien sûr pas limitée aux conteneurs définis par cette norme.

Les conteneurs définis par la norme IS0668 sont équipés de coins répondant à la norme ISO1161 tel que ceux divulgués dans le document GB 2209184, c'est-à-dire de boites comprenant des ouvertures oblongues prévues pour y introduire un dispositif de manutention ou d'arrimage, Un coin ISO permet d'y assurer la prise du dispositif de manutention sur le conteneur. Par exemple, ce dispositif de manutention peut être un crochet ou une manille de levage. Ce dispositif peut aussi être un dispositif d'arrimage, permettant, par exemple de fixer le conteneur ainsi équipé au pont d'un navire ou à la soute d'un aéronef.

Il est particulièrement avantageux de pouvoir utiliser un dispositif articulé de telle façon qu'il accepte toutes les orientations de traction compatibles avec les coins répondant à la norme ISO1161 tout en restant verrouillé quelle que soit l'orientation, et qui puisse rester en place pendant le transport du conteneur qui en est équipé. En particulier, cela limite le nombre et la durée des opérations lors du déchargement du conteneur. Or, le gabarit routier européen est de 2550 mm et la largeur d'un conteneur ISO est de 2438 mm. Ainsi, il ne reste de part et d'autre du conteneur, dans le sens de sa largeur, que 56 mm. Les dispositifs de manutention connus de l'état de l'art ont un encombrement tel qu'un conteneur qui en est équipé excède le gabarit routier européen, c'est-à-dire que ces dispositifs de l'art antérieur font une saillie transversale de plus de 56 mm par rapport au coin sur lequel ils sont en prise. En outre, la diminution de cette saillie transversale est particulièrement importante pour le transport aérien, compte tenu de l'étroitesse des soutes des aéronefs.

L'invention a pour but de proposer un dispositif de manutention formant une saillie transversale, par rapport à la charge avec laquelle il est en prise, de préférence moins de 56mm. Plus particulièrement, l'invention a pour but de proposer un dispositif d'arrimage et de manutention pour un conteneur défini par les normes IS0668 et ISO1161, suffisamment résistant pour supporter les efforts lors du transport ou du levage, dont le verrouillage sur le conteneur ne dépend pas de l'orientation de ces efforts, et prévu pour pouvoir rester fixé au conteneur durant son transport, notamment son transport routier. Un autre but de l'invention est aussi de proposer un dispositif de manutention apte à être utilisé à la fois pour le levage et l'arrimage du conteneur.

Selon l'invention, un tel dispositif de manutention pour un conteneur muni d'un orifice de manutention, comprenant un anneau de manutention, un corps principal et un lardon, le corps principal et le lardon étant mobiles l'un par rapport à l'autre en rotation autour d'un axe principal, entre une première position dans laquelle le corps principal et le lardon présentent ensemble un profil transversal apte à traverser l'orifice de manutention, et une deuxième position, dans laquelle le corps et le lardon présentent, ensemble, un profil transversal inapte à traverser l'orifice de manutention, le corps principal comprenant en outre une empreinte dans laquelle le lardon peut se bloquer en rotation lorsqu'il est dans la deuxième position, est caractérisé en ce qu'il comprend un piton comprenant un arbre s'étendant selon l'axe principal, le lardon étant disposé à une première extrémité dudit arbre, l'arbre étant axialement prolongé à une deuxième extrémité opposée à la première par une zone fileté, le dispositif comprenant en outre un écrou mobile, entre une position visée et une position dévissée, sur la zone filetée, la deuxième extrémité de l'arbre portant une pièce de butée, la zone filetée formant avec l'arbre un épaulement, de sorte que le déplacement axial de l'écrou est limité entre la pièce de butée, dans sa position dévissée, et l'épaulement, dans sa position vissée.

L'arbre est de préférence formé d'une seule pièce avec le lardon.

Avantageusement, afin d'augmenter la compacité du dispositif, la pièce de butée est disposée pour ne jamais être située axialement au-delà de l'écrou relativement au lardon.

De préférence, le dispositif comprend des moyens pour bloquer le lardon dans sa première position relativement au corps principal. Ces moyens de blocage du lardon dans sa première position relativement au corps principal, peuvent comprendre un tenon formé sur le lardon et prévu pour venir en prise avec l'empreinte lorsque le lardon est dans ladite première position.

Le dispositif peut aussi comprendre des moyens de rappel disposés de sorte qu'ils tendent à faire pénétrer le lardon dans l'empreinte lorsque ledit lardon est dans la deuxième ou la première position.

L'extrémité filetée peut être axialement prolongée par un embout, la pièce de butée étant formée d'une pastille annulaire montée en prise, au moins fixe en translation axiale, autour de l'embout.

De préférence, le dispositif peut en outre comprendre une butée formée de préférence d'une seule pièce avec le corps principal, et disposée de sorte que dans la deuxième position, cette butée et le lardon puissent être disposés chacun d'un côté de l'orifice de manutention.

Pour la sécurité du dispositif, il est préférable qu'il comprenne des moyens pour bloquer l'écrou dans sa position vissée. Ces moyens pour verrouiller l'écrou peuvent comprendre une broche, de préférence une broche à bille, le piton comprenant un logement axial pour y introduire la broche depuis une extrémité du piton opposée au lardon. Le dispositif peut comprendre un lien souple pour relier la broche et l'écrou, l'écrou comprenant au moins une gorge prévue pour y protéger le lien lorsque la broche est en position de verrouillage.

L'anneau peut comprendre un corps monté mobile en rotation autour de l'arbre, l'anneau comprenant en outre une anse, de préférence articulée sur le corps autour d'un axe transversal à l'axe principal. Le corps de l'anneau peut être monté sur l'arbre entre l'écrou et les moyens de rappel.

Ces moyens de rappel peuvent en outre être montés autour de l'arbre, entre le corps principal et l'écrou.

Ce dispositif est avantageusement adapté à la manutention de conteneurs définis par les normes IS0668 et IS01161.

Dans la description qui va suivre, on considère comme "partie avant" la partie du dispositif qui pénètre dans le conteneur, et, comme "partie arrière" celle qui reste accessible à l'utilisateur du dispositif. Aux figures illustrées, de façon générale, dans les vues latérales la partie avant est à droite et la partie arrière est à gauche.

Plusieurs modes d'exécution de l'invention seront décrits ci-après, à titre d'exemples non limitatifs, en référence aux dessins annexés dans lesquels :
- la figure 1 est une vue latérale, partiellement coupée et axialement éclatée, d'un mode de réalisation pour un dispositif selon l'invention ;
- les figures 2 et 3 sont respectivement des vues latérales et en perspective d'un capsule pour le dispositif de la figure 1;
- la figure 4 est une vue en perspective, de trois-quarts avant, d'un piton pour le dispositif de la figure 1 ;
- les figures 5 et 6 sont respectivement une vue latérale et une vue de face d'un écrou pour le dispositif de la figure 1 ;
- les figures 7 et 8 sont respectivement une vue latérale et une vue de face d'une butée pour le dispositif de la figure 1 ;
- les figures 9 à 11 illustrent différentes étapes de la mise en oeuvre du dispositif de la figure 1; et,
- la figure 12 illustre le rangement d'une broche dans le dispositif de la figure 1.

La figure 1 illustre un dispositif de manutention 1 selon l'invention. Le dispositif 1 est organisé autour d'un axe longitudinal X1, représenté horizontalement. Ce dispositif de manutention est prévu pour venir se monter sur les trous oblongs d'un conteneur du type défini par les normes IS0668 et ISO1161.

A la figure 1, les principaux composants du dispositif 1 sont éclatés selon l'axe X1. On distingue d'avant en arrière, l'avant et l'arrière étant arbitrairement choisis ainsi que précédemment exposé, un piton 2, une butée 3, un ressort hélicoïdal 4, un anneau 6, un écrou 7 associé à une broche 8 et une capsule annulaire 9.

Le piton 2 comprend, d'avant en arrière, un lardon 11, un arbre 12, une zone intermédiaire filetée 13 et un embout cylindrique 14. L'embout cylindrique est percé d'un passage transversal 15, prévu pour recevoir la broche 8. La butée 3, le ressort 4 et l'anneau 6 sont prévus pour se monter sur l'arbre 12. L'écrou 7 est prévu pour être vissé sur la zone filetée 13. La pastille 9 est prévue pour se monter sur l'embout cylindrique 14.

Le lardon 11 a une forme transversale oblongue, complémentaire de celle d'un orifice 20 de manutention (voir figures 9-11) d'un coin d'un conteneur 60 tel que prévu par la norme ISO1161. Le lardon 11 est dimensionné de sorte que son passage dans l'orifice 20 se fait sans effort. Le lardon est symétrique relativement à l'axe X1. L'arbre 12, la zone 13 et l'embout 14 sont coaxiaux avec l'axe principal X1. L'arbre 12 s'étend vers l'arrière depuis le lardon 11. Le diamètre D12 de l'arbre 12 est inférieur à une largeur L11 du lardon 11. Le diamètre D 13 de la zone filetée 13 est inférieur au diamètre D12 de l'arbre 12, et le diamètre D14 de l'embout est inférieur au diamètre intérieur du filetage de la zone filetée 13.

La butée 3 comprend un corps 21 de forme transversale oblongue, sensiblement identique à celle du lardon 11 et adaptée à pénétrer sans effort dans l'orifice 20. La profondeur P21, mesurée axialement, est supérieure à l'épaisseur P20 de la paroi 19 du coin ISO1161, au voisinage de l'orifice de manutention 20. La butée 3 comprend en outre un disque 22, à l'avant duquel s'étend le corps 21. Le disque est d'axe X1, et, dans l'exemple illustré, le diamètre D22 du disque 22 est légèrement supérieur à la longueur L21 de la forme oblongue du corps 21. Comme particulièrement illustré aux figures 1 et 7, le disque 22 est prolongé vers l'arrière par une zone annulaire 23 de diamètre D23 inférieur au diamètre D22 du disque 22. Une empreinte ayant la forme d'une gorge 24, ouverte vers l'avant, est formée dans le corps 21, sensiblement transversalement à la dimension L21 la plus grande du corps 21. La largeur L24 de la gorge 24 est sensiblement identique à la largeur L11 du lardon 11, de sorte que le lardon 11 peut coulisser sans effort dans la gorge 24. L'épaisseur de matière E24 entre le fond de la gorge 24 et la face avant du disque 22 est inférieure ou égale à l'épaisseur E20 de la paroi du coin ISO1161. La gorge a une profondeur P24.

Le lardon comprend en outre une engravure 61 à chacune des ses extrémités longitudinales, ouverte vers l'arrière (voir figure 4). Les engravures sont disposées pour laisser entre elles un tenon 62 de longueur L62. La longueur L62 du tenon est sensiblement égale à la largeur L24 de la gorge 24. Ainsi, le tenon 62 est prévu pour pouvoir s'engager dans la gorge 24 lorsque le lardon 11 est aligné avec le corps 21 de la butée 3, de sorte que le lardon 11 est bloqué en rotation relativement à la butée. Une telle disposition permet l'introduction simultanée du lardon et du corps au travers de l'ouverture 20.

La butée comprend en outre un passage 26 pour l'arbre 12. Le passage 26 s'ouvre vers l'avant au fond de la gorge 24. Le diamètre D26 du passage 26 est sensiblement identique au diamètre D12 de l'arbre 12, de sorte que l'arbre 12 puisse s'y déplacer sans effort en translation et en rotation. Le passage 12 s'ouvre vers l'arrière sur un logement cylindrique 27 de diamètre D27 supérieur au diamètre D26. Le logement 27 est prévu pour y loger le ressort 4, comme particulièrement illustré à la figure 1.

L'anneau comprend un corps 31 et une anse 32. L'anse est articulée sur le corps autour d'un axe X6, transversal et non sécant avec l'axe principal X1. L'anse 32 s'étend sensiblement dans un plan incluant l'axe transversal X6. Le corps 31 est prévu pour être monté sur l'arbre 12. L'anse est prévue pour recevoir un crochet de levage ou un agrès d'arrimage pour le conteneur. Le corps 31 de l'anneau 6 est de forme symétrique relativement à un plan transversal à l'axe principal X1. Le corps 31 est percé d'un orifice 33 axial pour le passage sans effort de l'arbre 12. Le corps 31 comprend à l'avant et à l'arrière de l'orifice 33, des renfoncements respectifs cylindriques 34A, 34B dont les diamètres D34A et D34B sont supérieurs au diamètre D33 de l'orifice 33. Un premier renfoncement 34A s'ouvre à l'avant du corps 31. Le deuxième renfoncement 34B s'ouvre à l'arrière du corps 31.

Le diamètre D34A, du premier renfoncement 34A est supérieur au diamètre D23 de la zone annulaire 23 de la butée 3, de sorte que la zone annulaire 23 peut y pénétrer sans effort. En outre, le renfoncement avant 34A est prévu pour recevoir et servir d'appui au ressort 4. Ainsi, le ressort 4 est prévu pour être comprimé entre un fond à l'avant du logement 27 de la butée 3 et un fond à l'arrière du renfoncement 34A.

Comme particulièrement illustré aux figures 5 et 6, l'écrou 7 a une partie 37 de forme transversale lobée, de sorte qu'il offre une bonne prise à l'utilisateur, de sorte que l'écrou peut être manipulé sans utilisation d'un outil. Dans l'exemple illustré, l'écrou 7 comprend quatre lobes 35, inscrit dans une forme cylindrique 35A axiale, chaque lobe 35 étant séparé de chaque lobe voisin par une cuvette cylindrique 35B.

L'écrou 7 comprend aussi un prolongement cylindrique 36, s'étendant vers l'avant depuis la partie lobée 37, dont le diamètre D36 s'inscrit entre les lobes 7. Le prolongement cylindrique 36 est prévu pour se loger et venir en appui dans celui 34B des renfoncements 34 qui est à l'arrière du corps 31 de l'anneau 6. L'écrou comprend en outre un trou taraudé 38 s'étendant axialement depuis l'avant de l'écrou 7 et prévu pour venir en prise sur la zone filetée 13 du piton 2. L'écrou est en outre traversé, diamétralement et de part en part d'un passage transversal 39. Le passage 39 est prévu pour venir dans le prolongement du passage 15 du piton 2 et pour y introduire la broche 8. Comme particulièrement illustré aux figures 5 et 6, l'écrou 7 comprend aussi un logement cylindrique 41, ouvert vers l'arrière, et à l'avant duquel débouche le trou taraudé 38. Le diamètre intérieur D41 du logement 41 est supérieur au diamètre extérieur du taraudage du trou taraudé 38. Le logement 41 est prévu pour recevoir la capsule 9.

La broche 8 est une broche à billes, elle est maintenue reliée à un lobe 35 de l'écrou 7 par un câble 42. La broche 8 comprend une tige cylindrique 8A à une première extrémité de laquelle des billes 8B sont disposées. La tige 8A est reliée par une deuxième extrémité, opposée à la première, à une tête cylindrique 8C. Le diamètre D8C de la tête 8C est supérieur au diamètre 8A de la tige 8A. Le passage 39 comprend une zone élargie 39A, prévue pour y recevoir la tête 8C et diamétralement opposée, une zone 39B pour recevoir la tige 8A.

Comme particulièrement illustré aux figures 2 et 3, la capsule 9 est de forme annulaire. Son diamètre extérieur D9A est inférieur ou égal au diamètre du logement 41, de sorte que le l'écrou 7 peut se déplacer en translation ou en rotation autour de la capsule 9. Son diamètre intérieur D9B est sensiblement égal au diamètre D14 de l'embout 14 du piton 2, de sorte que la capsule peut être montée ajustée sur ledit embout 14. La capsule 9 comprend aussi, sur son avant, une engravure 44, formant deux épaulements coplanaires 44A. L'engravure 44 est prévue pour venir en coïncidence avec la zone 39A, pour servir de logement à la tête 8C de la broche 8, lorsque cette dernière est montée comme illustré à la figure 9. La capsule 9 comprend aussi, sur son avant, une rainure 45, diamétralement opposée à l'engravure 44 et prévue pour laisser passage à la tige 8A, dans la position de la figure 9.

Le diamètre extérieur D9A est supérieur au diamètre extérieur du taraudage de l'écrou 7. Ainsi, lorsque l'écrou 7 est dévissé, la pastille peut venir en butée contre un épaulement formé entre le trou taraudé 38 et le logement 41. Lorsque l'écrou 7 est complètement vissé sur la zone filetée 13, sa face avant vient en butée contre un épaulement formé entre la zone filetée 13 et l'arbre 12.

En outre, la capsule 9 comprend un passage transversal 48 prévu pour venir en coïncidence avec un passage 49 correspondant de l'embout 14 afin d'y introduire une goupille élastique. Ainsi, la pastille 9 est prévue pour être monté sur le piton 2 de sorte que leurs extrémités arrières respectives 9Z, 2Z sont affleurantes entre elles.

La goupille élastique permet de fixer la pastille 9 sur le piton 2, de façon indémontable par un utilisateur du dispositif de manutention 1. Ainsi, l'écrou 7 est monté de façon imperdable sur le piton 2, entre deux positions, l'une dans laquelle l'écrou est totalement dévissé (voir figure 9), en butée contre la pastille 9, l'autre position totalement vissé (voir figures 10 et 11), dans laquelle l'écrou est en butée sur l'arbre 12. Le dispositif est 1 est configurée de sorte que quelle que soit la position de l'écrou 7, la pastille 9 est toujours à l'intérieur du logement 27. La compacité du dispositif en bénéficie particulièrement. Un tel dispositif s'étend donc moins à l'extérieur du coin du conteneur que les dispositifs de l'art antérieur.

La pastille 9, l'écrou 7 et le piton 2 forment ensemble un boulon indémontable sur lequel l'ensemble des autres pièces 3, 4, 6, 7 du dispositif 1 sont maintenues entre le lardon 11 et la pastille 9, de façon imperdable et indémontable, la broche 8 étant elle-même reliée à cet ensemble par le câble 42. Le dispositif de manutention 1 selon l'invention constitue une pièce unique qui peut être utilisée sans autre accessoire et sans outil.

La butée 3 et le ressort 4 forment ensemble des moyens de rappel 3,4 qui tendent à ramener le piton vers l'arrière du dispositif.

Comme particulièrement illustré à la figure 5, l'écrou comprend une gorge 52 dans chacun de ses lobes 37. Les gorges 52 sont disposées de façon à ce que le câble 42 peut s'y loger lorsque la broche est dans la position de la figure 9. Ainsi, lorsque le dispositif 1 est fixé à un conteneur, le câble est protégé et rangé, sans risque d'être accroché involontairement lors d'une manipulation du conteneur.

On va maintenant décrire le fonctionnement du dispositif 1, notamment en référence aux figures 9 à 11. Ces figures représentent partiellement un coin ISO1161 d'un conteneur 60. Dans l'exemple illustré, l'orifice de manutention 20 du conteneur, de forme oblongue, est disposé verticalement, c'est-à-dire que sa plus grande dimension est verticale. Pour simplifier les figures, l'anse 32 n'y a pas été représentée.

A la figure 9, le dispositif de manutention 1 est représenté verrouillé dans l'orifice 20. Dans cette configuration, l'écrou est vissé, en butée contre l'arbre 12. Le lardon 11 est horizontal, perpendiculaire au corps 21 de la butée 11. Le corps 21 traverse l'orifice 20, le lardon est engagé dans la gorge 24 et la paroi 19 du coin Iso est pincée entre le lardon 11 et le disque 22. Le ressort 4 tend à maintenir le lardon 11 dans la gorge 24. Il existe un jeu axial J, entre le logement 34A du corps de l'anneau 6 et la zone annulaire 23 de la butée 3. Le jeu J est inférieur à la profondeur P24 de la gorge 24, de sorte que même en cas de choc contre le dispositif 1, le lardon ne peut pas s'extraire involontairement de la gorge. Ainsi, le dispositif 1 est fixé fermement et en toute sécurité sur le conteneur 60.

Comme illustré à la figure 10, pour retirer le dispositif, on dévisse l'écrou 7 jusqu'à ce qu'il vienne buter contre la pastille 9, de sorte que le jeu J devient supérieur à la profondeur de la gorge 24. On enfonce ensuite le piton 2 vers l'avant de façon à dégager le lardon 11 de la gorge 24. On fait ensuite tourner l'écrou 7 d'un quart de tour supplémentaire, toujours dans le sens du dévissage, de telle sorte que le lardon 11 se trouve aligné avec le corps 21 de la butée 3. On relâche la pression axiale sur l'écrou, de sorte que le tenon 62 vient s'engager dans la gorge 24 et prend la position de la figure 11, sous l'action du ressort 4.

Comme illustré à la figure 11, le lardon 11 et le corps 21 étant alignés, il suffit de retirer le dispositif vers l'arrière pour le dégager de l'ouverture 20.

Pour remettre le dispositif en place, le dispositif étant dans la configuration de la figure 11, il faut d'abord l'engager dans l'ouverture 20. En suite, on exerce une pression sur l'écrou 7 et on fait faire un quart de tour à l'écrou, de sorte que le lardon se trouve dans la position de la figure 10. Puis, on relâche la pression, de sorte que le lardon 11 vient s'engager dans la gorge 24.

Pour verrouiller le dispositif 1 sur le conteneur 60 il suffit alors de visser l'écrou 7, jusqu'à ce qu'il soit en butée contre l'arbre 12, tel qu'illustré à la figure 9. Le jeu J entre le corps 31 de l'anneau 6 a été réduit, de sorte que le jeu J est insuffisant pour que le lardon 11 puisse échapper de la gorge 24 mais suffisant pour permettre une rotation de l'anneau autour de l'axe principal X1. Ainsi, l'anneau peut librement tourner autour de l'arbre 12, de sorte qu'il peut s'aligner naturellement avec des élingues prévues pour lever le conteneur 60 ou bien être orienté, anse vers le bas, pour être utilisé à l'arrimage du conteneur sur le pont d'un navire, sur le plateau d'un camion ou dans la soute d'un aéronef.

Comme illustré à la figure 9, notamment lorsque le dispositif 1 est utilisé pour l'arrimage du conteneur et afin de garantir que l'écrou 7 ne se dévissera pas au cours du transport, on introduit la broche 8 dans les passages 15,39 prévus à cet effet dans l'écrou 7 et le piton 2, empêchant ainsi la rotation de l'écrou relativement au piton.

Comme particulièrement illustré à la figure 12, le piton 2 comprend un logement axial 70 prévu pour y loger la broche 8 lorsque celle-ci ne sert pas au blocage de l'écrou 7, c'est-à-dire, notamment lorsque le dispositif 1 n'est pas verrouillé sur un conteneur 60. Ainsi, disposée, la broche est protégée et ne peut être perdue. Le logement 70 comprend une première chambre cylindrique 71 ouverte à l'extrémité arrière 2Z du piton 2. La première chambre a un diamètre D71 et une longueur L71 suffisants pour y loger la tête 8C de la broche 8. Cette première chambre 71 est prolongée vers l'avant par une deuxième chambre cylindrique 72 dont le diamètre D72 est sensiblement égal à celui D8A de la tige 8A. La deuxième chambre 72 est prolongée vers l'avant par une troisième chambre 73, de diamètre D73 supérieur au diamètre D72 de la deuxième. La deuxième chambre est plus courte que la tige 8A, de façon à ce que les billes 8B puissent se déployer dans la troisième chambre 73, de sorte que la broche 8 est maintenue en sécurité dans le logement 70. La broche comprend en outre une prise 8D s'étendant à l'opposé de la tige 8A depuis la tête 8C. La prise 8D s'étend hors du logement 70 lorsque la broche s'y trouve, de façon à fournir une prise pour pouvoir retirer la broche du logement.

Un tel dispositif est particulièrement compact, de sorte qu'il peut être laissé en place sur un conteneur, sans qu'il excède le gabarit routier. Il peut ainsi, être utilisé à la fois pour le chargement et le déchargement du conteneur sur le plateau d'un camion, et, pendant le transport, servir à l'arrimage du conteneur sur ce plateau. Ainsi, les risques d'accidents liés à la mise en place d'un tel dispositif en sont diminués, en même temps que le temps perdu à une telle opération.

Bien sûr, l'invention n'est pas limitée aux exemples qui viennent d'être décrits.

En particulier, si la description précédente a été faite en référence à la norme ISO1161, il est évident qu'un dispositif selon l'invention peut être adapté à un autre type de conteneur présentant notamment un orifice de manutention qui n'est pas circulaire, de sorte qu'une rotation d'un lardon de forme adaptée en empêche le retrait; quelle que soit la forme de l'orifice.

## Revendications

1. Dispositif (1) de manutention pour un conteneur (60) muni d'un orifice (20) de manutention, comprenant un anneau de manutention (6), un corps principal (21) et un lardon (11), le corps (21) et le lardon (11) étant mobiles l'un par rapport à l'autre en rotation autour d'un axe principal (X1) entre une première position dans laquelle ledit corps principal (21) et ledit lardon (11) présentent ensemble un profil transversal apte à traverser l'orifice de manutention (20), et une deuxième position, dans laquelle ledit corps (21) et ledit lardon (11) présentent, ensemble, un profil transversal inapte à traverser l'orifice de manutention (20), le corps comprenant en outre une empreinte (24) dans laquelle le lardon peut se bloquer en rotation lorsqu'il est dans la deuxième position,
**caractérisé en ce qu'**il comprend un piton (2) comprenant un arbre (12) s'étendant selon l'axe principal (X1), le lardon (11) étant disposé à une première extrémité dudit arbre (12), ledit arbre étant de préférence formé d'une seule pièce avec ledit lardon (11), l'arbre étant axialement prolongé à une deuxième extrémité opposée à la première par une zone filetée (13), ledit dispositif comprenant en outre un écrou (7) mobile, entre une position visée et une position dévissée, sur la zone filetée (13), la deuxième extrémité de l'arbre (12) portant une pièce de butée (9), la zone filetée (13) formant avec l'arbre (12) un épaulement, de sorte que le déplacement axial de l'écrou (7) est limité entre la pièce de butée (9), dans sa position dévissée, et ledit épaulement, dans sa position vissée, la pièce de butée (9) étant disposée pour ne jamais être située axialement au-delà de l'écrou (7) relativement au lardon (11).

2. Dispositif selon la revendication 1, **caractérisé en ce qu'**il comprend des moyens (61,62) pour bloquer le lardon (11) dans sa première position relativement au corps principal (21).

3. Dispositif selon la revendication 2, **caractérisé en ce que** les moyens (61,62) pour bloquer le lardon (11) dans sa première position relativement au corps principal (21), comprennent un tenon (62) formé sur le lardon (11) et prévu pour venir en prise avec l'empreinte lorsque le lardon est dans ladite première position.

4. Dispositif selon l'une des revendications 1 à 3, **caractérisé en ce qu'**il comprend des moyens de rappel (4) disposés de sorte qu'ils tendent à faire pénétrer le lardon dans l'empreinte (24) lorsque ledit lardon est dans la deuxième position

5. Dispositif selon l'une des revendications 1 à 4, **caractérisé en ce que** l'extrémité filetée (13) est axialement prolongée par un embout (14), la pièce de butée étant formée d'une pastille annulaire (9) montée en prise, au moins fixe en translation axiale, autour de l'embout (14).

6. Dispositif selon l'une des revendications 1 à 5, **caractérisé en ce qu'**il comprend une butée (22), formant de préférence une seule pièce avec le corps (21), et disposée de sorte que dans la deuxième position, ladite butée et le lardon (11) puissent être disposés chacun d'un côté de l'orifice de manutention (20).

7. Dispositif selon l'une des revendications 1 à 6, **caractérisé en ce qu'**il comprend des moyens (8, 15, 39) pour bloquer l'écrou (7) dans sa position vissée.

8. Dispositif selon la revendication 7, **caractérisé en ce que** les moyens pour verrouiller l'écrou (7) comprennent une broche (8), de préférence une broche à bille, le piton (2) comprenant un logement axial pour y introduire ladite broche depuis une extrémité (2Z) du piton (2) opposée au lardon (11).

9. Dispositif selon la revendication 8, **caractérisé en ce qu'**il comprend un lien souple (42) pour relier la broche (8) et l'écrou (7), l'écrou comprenant au moins une gorge (52) prévue pour y protéger le lien lorsque la broche (8) est en position de verrouillage.

10. Dispositif selon l'une des revendications 1 à 9, **caractérisé en ce que** l'anneau (6) comprend un corps (31) monté mobile en rotation autour de l'arbre (12), l'anneau (6) comprenant en outre une anse (32), de préférence articulée sur le corps (31) autour d'un axe (X6) transversal à l'axe principal (X1).

11. Dispositif selon la revendication 10, **caractérisé en ce que** le corps (31) de l'anneau (6) est monté sur l'arbre (12) entre l'écrou (7) et les moyens de rappel (4).

12. Dispositif selon la revendication 4, **caractérisé en ce que** les moyens de rappel (4) sont montés autour de l'arbre (12), entre le corps principal (21) et l'écrou (7).

13. Dispositif selon l'une des revendications précédentes, **caractérisé en ce qu'**il est adapté à la manutention de conteneurs définis par les normes ISO668 et ISO1161.

## Patentansprüche

1. Handhabungsvorrichtung (1) für einen Container (60) mit einer Handhabungsöffnung (20), umfassend einen Handhabungsring (6), einen Hauptkörper (21) und eine Leiste (11), wobei der Körper (21) und die Leiste (11) um eine Hauptachse (X1) zwischen einer ersten Stellung, in der der Hauptkörper (21) und die Leiste (11) zusammen ein Querschnittsprofil aufweisen, das dazu geeignet ist, durch die Handhabungsöffnung (20) hindurchzutreten, und einer zweiten Stellung, in der der Körper (21) und die Leiste (11) zusammen ein Querschnittsprofil aufweisen, das nicht dazu geeignet ist, durch die Handhabungsöffnung (20) hindurchzutreten, relativ zueinander drehbar sind, wobei der Körper außerdem eine Vertiefung (24) aufweist, in der die Leiste in der zweiten Stellung gegen Drehung gesichert werden kann,
**dadurch gekennzeichnet, dass** sie einen Stift (2) umfasst, der eine Welle (12) umfasst, die sich entlang der Hauptachse (X1) erstreckt, wobei die Leiste (11) an einem ersten Ende der Welle (12) angeordnet ist, wobei die Welle vorzugsweise einstückig mit der Leiste (11) ausgebildet ist, wobei die Welle an einem dem ersten Ende gegenüberliegenden zweiten Ende um einen Gewindebereich (13) axial verlängert ist, wobei die Vorrichtung außerdem eine Mutter (7) umfasst, die auf dem Gewindebereich (13) zwischen einer festgeschraubten Stellung und einer losgeschraubten Stellung beweglich ist, wobei das zweite Ende der Welle (12) ein Anschlagteil (9) trägt, wobei der Gewindebereich (13) zusammen mit der Welle (12) einen Absatz bildet, derart dass die axiale Verschiebung der Mutter (7) in ihrer losgeschraubten Stellung durch das Anschlagteil (9) und in ihrer festgeschraubten Stellung durch den Absatz beschränkt ist, wobei das Anschlagteil (9) derart angeordnet ist, dass es sich relativ zur Leiste (11) niemals axial jenseits der Mutter (7) befindet.

2. Vorrichtung nach Anspruch 1, **dadurch gekennzeichnet, dass** sie Mittel (61, 62) zum Blockieren der Leiste (11) in ihrer ersten Stellung relativ zum Hauptkörper (21) aufweist.

3. Vorrichtung nach Anspruch 2, **dadurch gekennzeichnet, dass** die Mittel (61, 62) zum Blockieren der Leiste (11) in ihrer ersten Stellung relativ zum Hauptkörper (21) einen auf der Leiste (11) ausgebildeten Zapfen (62) umfassen, der dazu vorgesehen ist, mit der Vertiefung in Eingriff zu gelangen, wenn die Leiste in der ersten Stellung ist.

4. Vorrichtung nach einem der Ansprüche 1 bis 3, **dadurch gekennzeichnet, dass** sie Rückstellmittel (4) umfasst, die derart angeordnet sind, dass sie dazu tendieren, die Leiste in die Vertiefung (24) einzuführen, wenn die Leiste in der zweiten Stellung ist.

5. Vorrichtung nach einem der Ansprüche 1 bis 4, **dadurch gekennzeichnet, dass** das Gewindeende (13) axial um ein Ansatzstück (14) verlängert ist, wobei das Anschlagteil von einer Ringscheibe (9) gebildet wird, die zumindest axial verschiebungsfest um das Ansatzstück (14) herum montiert ist.

6. Vorrichtung nach einem der Ansprüche 1 bis 5, **dadurch gekennzeichnet, dass** sie einen Anschlag (22) umfasst, der vorzugsweise einstückig mit dem Körper (21) ausgebildet ist und derart angeordnet ist, dass der Anschlag und die Leiste (11) in der zweiten Stellung auf jeweils einer Seite der Handhabungsöffnung (20) angeordnet sein können.

7. Vorrichtung nach einem der Ansprüche 1 bis 6, **dadurch gekennzeichnet, dass** sie Mittel (8, 15, 39) zum Blockieren der Mutter (7) in ihrer festgeschraubten Stellung umfasst.

8. Vorrichtung nach Anspruch 7, **dadurch gekennzeichnet, dass** die Mittel zum Verriegeln der Mutter (7) einen Bolzen (8), vorzugsweise einen Kugelsperrbolzen umfassen, wobei der Stift (2) eine axiale Aufnahme umfasst in die der Bolzen von einem der Leiste (11) gegenüberliegenden Ende (2Z) des Stifts (2) aus eingeführt werden kann.

9. Vorrichtung nach Anspruch 8, **dadurch gekennzeichnet, dass** sie eine flexible Verbindung (42) umfasst, um den Bolzen (8) und die Mutter (7) miteinander zu verbinden, wobei die Mutter mindestens eine Nut (52) umfasst, die dazu dient, die Verbindung in der Verriegelungsstellung des Bolzens (8) zu schützen.

10. Vorrichtung nach einem der Ansprüche 1 bis 9, **dadurch gekennzeichnet, dass** der Ring (6) einen um die Welle (12) drehbar angeordneten Körper (31) umfasst, wobei der Ring (6) außerdem einen Henkel (32) umfasst, der vorzugsweise an dem Körper (31) um eine quer zur Hauptachse (X1) verlaufende Achse (X6) angelenkt ist.

11. Vorrichtung nach Anspruch 10, **dadurch gekennzeichnet, dass** der Körper (31) des Rings (6) auf der Welle (12) zwischen der Mutter (7) und den Rückstellmitteln (4) montiert ist.

12. Vorrichtung nach Anspruch 4, **dadurch gekennzeichnet, dass** die Rückstellmittel (4) um die Welle (12) herum zwischen dem Hauptkörper (21) und der Mutter (7) montiert sind.

13. Vorrichtung nach einem der vorhergehenden Ansprüche, **dadurch gekennzeichnet, dass** sie zur Handhabung von Containern entsprechend den Normen ISO668 und ISO1151 geeignet ist.

## Claims

1. A handling device (1) for a container (60) provided with a handling orifice (20), comprising a handling ring (6), a main body (21) and a gib (11), the body (21) and the gib (11) being movable relative to one another in rotation around the main axis (X1) between a first position in which said main body (21) and said gib (11) together have a transverse profile capable of crossing through the handling orifice (20), and a second position, in which said body (21) and said gib (11) together have a transverse profile incapable of crossing through the handling orifice (20), the body further comprising a cavity (24) in which the gib can be blocked in rotation when it is in the second position,
**characterized in that** it comprises an eye screw (2) comprising a shaft (12) extending along the main axis (X1), the gib (11) being positioned at a first end of said shaft (12), said shaft preferably being formed in a single piece with said gib (11), the shaft being axially extended at a second end opposite the first by a threaded zone (13), said device further comprising a nut (7) that is movable, between a screwed position and an unscrewed position, on the threaded zone (13), the second end of the shaft (12) bearing an abutment part (9), the threaded zone (13) forming a shoulder with said shaft (12), such that the axial movement of the nut (7) is limited between the abutment part (9), in its unscrewed position, and said shoulder, in its screwed position, the abutment part (9) being positioned so as never to be situated axially beyond the nut (7) relative to the gib (11).

2. The device according to claim 1, **characterized in that** it comprises means (61, 62) for blocking the gib (11) in its first position relative to the main body (21).

3. The device according to claim 2, **characterized in** the means (61, 62) for blocking the gib (11) in its first position relative to the main body (21) comprise a post (62) formed on the gib (11) and provided to engage with the cavity when the gib is in said first position.

4. The device according to one of claims 1 to 3, **characterized in that** it comprises return means (4) positioned such that they tend to cause the gib to penetrate the cavity (24) when said gib is in the second position.

5. The device according to one of claims 1 to 4, **characterized in that** the threaded end (13) is axially extended by a tip (14), the abutment part being formed from an annular pellet (9) mounted engaged, at least fixed in axial translation, around the tip (14).

6. The device according to one of claims 1 to 5, **characterized in that** it comprises a stop (22), preferably formed in a single piece with the body (21), and positioned such that in the second position, said stop and said gib (11) can each be positioned on one side of the handling orifice (20).

7. The device according to one of claims 1 to 6, **characterized in that** it comprises means (8, 15, 39) for blocking the nut (7) in its screwed position.

8. The device according to claim 7, **characterized in that** the means for locking the nut (7) comprise a pin (8), preferably a ball-lock, the eye screw (2) comprising an axial housing for the insertion of said pin therein from one end (2Z) of the eye screw (2) opposite the gib (11).

9. The device according to claim 8, **characterized in that** it comprises a flexible link (42) for connecting the pin (8) and nut (7), the nut comprising at least one groove (52) provided to protect the link therein when the pin (8) is in the locked position.

10. The device according to one of claims 1 to 9, **characterized in that** the ring (6) comprises a body (31) mounted rotating around the shaft (12), the ring (6) further comprising a bail (32), preferably articulated on the body (31) around an axis (X6) transverse to the main axis (X1).

11. The device according to claim 10, **characterized in that** the body (31) of the ring (6) is mounted on the shaft (12) between the nut (7) and the return means (4).

12. The device according to claim 4, **characterized in that** the return means (4) are mounted around the shaft (12), between the main body (21) and the nut (7).

13. The device according to one of the preceding claims, **characterized in that** it is suitable for handling containers defined by standards ISO 668 and ISO 1161.
